# EUROPÄISCHE PATENTSCHRIFT

(11) **EP 0 382 247 B1**
(45) Veröffentlichungstag und Bekanntmachung des Hinweises auf die Patenterteilung: **09.12.1992**
(21) Anmeldenummer: 90102589.0
(22) Anmeldetag: 09.02.1990
(51) Int. Cl.: B65B 25/02

(54) **Anlage zum Vorbereiten von Pflanzen für das Verpacken**
Installation for preparing plants for packaging
Installation pour préparer des plantes pour leur emballage

(30) Priorität: 10.02.1989 DE 3904045
(43) Veröffentlichungstag der Anmeldung: 16.08.1990
(73) Patentinhaber: W. KORDES'SÖHNE ROSENSCHULEN GMBH & CO. KG, D-25365 Klein Offenseth-Sparries (DE)
(72) Erfinder: Helms, Bernd, Dipl.-Ing., D-2206 Kl. Offenseth-Sparrieshoop (DE); Peters, Reiner, D-2201 Ellerhoop (DE); Hoppe, Peter, D-2206 Kl. Offenseth-Sparrieshoop (DE)
(74) Vertreter: Goetz, Rupert, Dipl.-Ing.

(56) Entgegenhaltungen:
- DE-A- 3 541 385
- DE-C- 540 190
- FR-A- 2 464 657
- FR-A- 2 470 057

## Beschreibung

Die Erfindung betrifft eine Anlage zum Vorbereiten von Pflanzen für das Verpacken nach dem Oberbegriff des Anspruchs 1.

Strauchförmige Pflanzen, insbes. Rosenpflanzen, die vom Züchter zunehmend häufig einzeln verpackt und an Kunden versandt werden, sind in dem Zustand, in dem sie geerntet und von Erdreich befreit worden sind, meist zu sperrig, um unmittelbar in eine Verpackung gesteckt zu werden. Es ist deshalb üblich, solche Pflanzen an Trieben und Wurzeln zusammenzubinden. Hierzu sind Bindevorrichtungen bekannt, die in der Weise benutzt werden, daß eine Person jede einzelne Pflanze erst mit einem Ende, beispielsweise den Wurzeln voran, in die Vorrichtung hineinhält, eine erste Bindung auslöst, die Pflanze dann aus der Vorrichtung herauszieht, wendet, mit dem anderen Ende voran wieder in die Vorrichtung hineinhält, die zweite Bindung auslöst und die Pflanze schließlich an einer Stelle ablegt, an der sie erreichbar ist oder durch einen Zwischenförderer erreichbar gemacht wird für eine weitere Person, die mit einer Schneidevorrichtung die Triebe und Wurzeln beschneidet. Die Arbeit an Binde- und Schneidevorrichtungen ist besonders bei Pflanzen mit sperrigen Wurzeln und Trieben mühsam und nicht ganz ungefährlich. Obengenanntes entspricht dem inneren Stand der Technik.

Aus der DE 3541385 A1 ist eine Maschine gemäß dem Oberbegriff des Anspruchs 1 zum Paraffinieren und Verpacken von Pfropfreben bekannt. Diese Anlage hat einen Förderer, auf dem gabelförmige Halterungen für je eine Pflanze hintereinander angeordnet sind, seitlich neben dem Förderer angeordnete Gefäße mit einem Paraffingemisch bzw. Kühlmittel, in das seitlich aus den Halterungen herausragende Teile der Pfropfreben nacheinander eintauchbar sind, sowie einen oberhalb des Förderers angeordneten Hilfsförderer mit elastischen Druckpolstern, die von oben her auf die Pfropfreben drücken und diese in den Halterungen festhalten. Daraufhin werden die paraffinierten Pfropfreben zwischen zwei Folienbändern geführt, die erhitzt und von Druckrollen zusammengedrückt, also miteinander verschweißt werden. Die Folienbänder mit den so zwischen ihnen fixierten Pfropfreben werden schließlich auf eine Aufwickeltrommel aufgewickelt. Die auf diese Weise hergestellten Wickel mit Pfropfreben können einfach transportiert und gelagert werden.

Der Erfindung liegt die Aufgabe zugrunde, strauchförmige Pflanzen, die, wie insbes. Rosenpflanzen, mehr oder weniger sperrige Triebe und Wurzeln haben, mit geringerem Einsatz menschlicher Arbeitskraft, und ohne diese zu gefährden, für das Verpacken vorzubereiten.

Die Aufgabe ist erfindungsgemäß mit den Merkmalen des Anspruchs 1 gelöst.

Unter abstehenden Teilen der Pflanze sind deren Wurzeln und/oder Triebe zu verstehen. Es ist nicht in jedem Fall erforderlich, die Wurzeln ebenso wie die Triebe zu binden. Die Wurzeln brauchen dann nicht gebunden zu werden, wenn sie in einem anschließenden Arbeitsgang, in dem die Pflanzen verpackt werden, vorübergehend so zusammengehalten werden, als wären sie gebunden. Andererseits sind Fälle denkbar, in denen die Triebe der Pflanzen nicht gebunden zu werden brauchen, weil sie anschließend auf der erfindungsgemäßen Anlage verhältnismäßig kurz geschnitten werden. In solchen Fällen genügt es, wenn die erfindungsgemäße Anlage nur eine eine einzige Bindevorrichtung aufweist. Aus entsprechenden Erwägungen kann es genügen, wenn die erfindungsgemäße Anlage nur eine einzige Schneidevorrichtung aufweist, mit der entweder die Wurzeln oder die Triebe der Pflanze gekürzt werden. Im allgemeinen sind jedoch zwei Schneidevorrichtungen vorgesehen, von denen eine die Wurzeln und die andere die Triebe der Pflanzen kürzt.

Die Person, die an einer erfindungsgemäßen Anlage arbeitet, kann sich im allgemeinen darauf beschränken, am Anfang des Förderers Pflanzen in je eine der Halterungen einzulegen. Alles weitere kann bei üblicher Ausgestaltung der längs des Förderers angeordneten Binde- und Schneidevorrichtungen selbsttätig geschehen.

Vorteilhafte Weiterbildungen der Erfindung ergeben sich aus den Unteransprüchen.

Ausführungsbeispiele einer erfindungsgemäßen Anlage werden im folgenden anhand schematischer Zeichnungen mit weiteren Einzelheiten beschrieben. Es zeigen:
Fig. 1 eine stark vereinfachte Gesamtdraufsicht einer erfindungsgemäßen Anlage,
Fig. 2 eine gegenüber Fig. 1 vergrößerte Draufsicht von Teilen der Anlage,
Fig. 3 die Seitenansicht in Richtung des Pfeils III in Fig. 2,
Fig. 4 einen vergrößerten Ausschnitt aus Fig. 2 mit weiteren Einzelheiten,
Fig. 5 die zu Fig. 4 gehörige Seitenansicht, teilweise als Schnitt in der senkrechten Ebene V-V,
Fig. 6 die Ansicht in Richtung des Pfeils VI in Fig. 5 und
Fig. 7 einen vergrößerten Ausschnitt aus Fig. 3.

Die abgebildete Anlage hat ein langgestrecktes Maschinengestell 10, in dem ein endloser Förderer 12 gelagert ist. Der Förderer 12 besteht im wesentlichen aus einem Paar paralleler Ketten 14, die über Umlenkräder 16 und Antriebsräder laufen und gemeinsam von einem Getriebemotor 20 in Richtung des Pfeils A angetrieben werden. Die beiden Ketten 14 sind in regelmäßigen Abständen durch Wagen 22 miteinander verbunden, die in je einer mittleren Querebene geteilt sind und dort je ein Doppelgelenk 24 mit zwei waagerechten, quer zur Längsrichtung des Förderers 12 angeordneten Gelenkachsen B aufweisen.

Jeder Wagen 22 trägt nebeneinander zwei nach oben offene Gabeln 26 und 28, die gemeinsam eine Halterung 30 für eine Pflanze P bilden; die Gabel 26 ist zum Aufnehmen der Triebe T, und die Gabel 28 zum Aufnehmen der Wurzeln W der Pflanze P bestimmt.

An den beiden Längsseiten des Förderers 12 ist gemäß Fig. 1 je eine Bindevorrichtung 40 bzw. 42 von an sich bekannter Bauart zum Binden der Triebe T bzw. der Wurzeln W angeordnet. Weiter förderstromabwärts ist an den beiden Längsseiten des Förderers 12 je eine Schneidevorrichtung 44 bzw. 46 zum Beschneiden der Triebe T bzw. Wurzeln W angeordnet. Jede der beiden Schneidevorrichtungen 44 und 46 besteht aus einem Paar feinzahniger Kreissägen.

Schließlich ist gemäß Fig. 1 nahe dem Ende des Förderers 12 in einem Bereich, über den sich die beschnittenen Triebe T hinwegbewegen, eine Gruppe von Heißwachsfontänen 48 vorgesehen, die von Düsen in einem Auffangbecken im wesentlichen senkrecht nach oben gerichtet werden, die Triebe T benetzen und anschließend in das Auffangbecken zurücktropfen. Das Wachs, das bei einer für die Triebe T noch zuträglichen Temperatur die Heißwachsfontänen 48 bildet, erstarrt, ehe die Pflanzen P den Bereich über dem Auffangbecken verlassen haben, und bildet dann eine Schutzschicht, die die Triebe T vor dem Austrocknen bewahrt.

Jeder der Wagen 22 besteht, wie schon anhand der Fig. 1 angedeutet, aus einer vorderen und einer hinteren Hälfte 52 bzw. 54, die durch Doppelgelenke 24 mit querliegenden Gelenkachsen B miteinander verbunden sind. An den beiden Hälten 52 und 54 jedes Wagens 22 ist je ein Paar Laufräder 56 gelagert, die während der Vorwärtsbewegung der Wagen 22 in Richtung des Pfeils A auf Schienen 58 am Maschinengestell 10 laufen.

An der vorderen Hälfte 52 jedes Wagens 22 sind zwei querliegende Wellen 60 miteinander fluchtend in je einem Lager 62 drehbar, jedoch axial unverschiebbar gelagert. Am in bezug auf den zugehörigen Wagen 22 äußeren Ende jeder Welle 60 ist ein Bügel 64 zum Niederhalten einer in die Gabeln 26 und 28 eingelegten Pflanze P befestigt. Am anderen Ende jeder Welle 60 ist ein Sperrad 66 befestigt, das sägezahnartig verzahnt ist. Die Sperräder 66 wirken mit je einer Sperrklinke 68 zusammen, die an der vorderen Wagenhälfte 52 derart gelagert ist, daß sie unter der Wirkung ihres Eigengewichts, nötigenfalls unterstützt durch eine Feder, in das zugehörige Sperrad 66 einzugreifen bestrebt ist.

An jedem der Sperräder 66 ist ein Schließhebel 70 befestigt, an dessen freiem Ende ein Steuerglied 72 in Gestalt einer Rolle gelagert ist. Jeder der Schließhebel 70, und somit auch der zugehörige Bügel 64, ist durch eine in Fig. 6 angedeutete Feder 73 im Sinne einer Schwenkung nach oben, in Öffnungsrichtung, vorgespannt. Zum Schließen der Bügel 64 sind in einem Anfangsbereich des Förderers 12 Betätigungsglieder 74 in Form von Zughaken angeordnet. Diese sind über je eine Zugfeder 75 mit einer pneumatischen Kolbenzylindereinheit 76 verbunden. Durch Einfahren der Kolbenzylindereinheit 76 lassen sich die Rollen 72 eines Wagens 22, der eine Anfangsstellung einnimmt, mit je einer einstellbaren Kraft nach vorne ziehen. Das hat zur Folge, daß jeder der Schließhebel 70, bezogen auf die Darstellung in Fig. 3, ein Drehmoment entgegen dem Uhrzeigersinn auf die zugehörige Welle 60 ausübt.

Gemäß Fig. 2 bis 7 trägt jeder Wagen 22 nur eine vollständige Gabel 26 und anstelle der anderen Gabel eine Aufnahme 28, die beide an der hinteren Hälfte 54 des Wagens befestigt sind.

An der vorderen Hälfte 52 jedes Wagens 22 ist ein Lösehebel 78 gelagert, der in einer senkrechten Längsebene des Förderers 12 schwenkbar ist und normalerweise eine wirkungslose Stellung einnimmt, in der er schräg nach hinten unten geneigt ist. In einem Endbereich des Förderers 12 ist ein Steuerglied 80 in Gestalt einer ortsfest gelagerten Rolle angeordnet, auf das der Lösehebel 78 aufläuft, so daß er nach oben geschwenkt wird. Infolgedessen werden die beiden Sperrklinken 68 des betreffenden Wagens 22 nach oben geschwenkt. Dadurch werden die beiden zugehörigen Sperräder 66 freigegeben, so daß die beiden Bügel 64 des betreffenden Wagens 22 von der zugehörigen Feder 73 nach oben in ihre Offenstellung geschwenkt werden.

Jede der beiden Schneidevorrichtungen 44 und 46 hat ein feststehendes Messer 82 mit zwei geraden Schneiden 84 und 86, die in Bewegungsrichtung A des Förderers 12 konvergieren und einen rechten Winkel miteinander einschließen. Mit diesen beiden geraden Schneiden 84 und 86 wirkt eine bogenförmige Schneide 88 eines schwenkbaren Messers 90 zusammen, das am festen Messer 82 in einer senkrechten Längsebene des Förderers 12 schwenkbar gelagert und mit einer nur angedeuteten pneumatischen Kolbenzylindereinheit 92 betätigbar ist.

Jede der beiden Schneidevorrichtungen 44 und 46 ist auf einem Schlitten 94 angeordnet, der auf einem Paar waagerechter, quer zur Bewegungsrichtung A angeordneter Führungsstangen 96 mittels einer pneumatischen Kolbenzylindereinheit 98 zwischen einer einstellbaren Arbeitsstellung in unmittelbarer Nähe des Förderers 12 und einer Ruhestellung in größerer Entfernung vom Förderer hin- und herschiebbar ist. Zum Einstellen der Arbeitsstellung ist ein Handrad 100 vorgesehen.

Im Betrieb der beschriebenen Anlage wird in die Gabel 26 und Aufnahme 28 jedes Wagens 22 am Anfang des Förderers 12 eine Pflanze P querliegend eingelegt, solange die beiden Bügel 64 ihre Offenstellung einnehmen. Das Einlegen der Pflanze P wird von einem an der Einlegestelle angeordneten, nicht dargestellten Sensor üblicher Bauart festgestellt, der die Kolbenzylindereinheit 76 veranlaßt, die Betätigungsglieder 74 nach vorne zu ziehen. Infolgedessen werden die Bügel 64 durch ihre Schließhebel 70 mehr oder weniger weit geschlossen, so daß die eingelegte Pflanze P von den Bügeln 64 mit ausreichenden, aber noch unschädlichen Kräften festgehalten wird.

Bei der weiteren Bewegung des Förderers 12, die schrittweise stattfindet, erreicht die betreffende Pflanze P eine Stellung, in der ihre Triebe T in die Bindevorrichtung 40 hineinragen und von dieser zusammengebunden werden. Nach einem der weiteren Schritte des Förderers 12 erreicht die Pflanze P die beiden Schneidevorrichtungen 44 und 46, von denen die Triebe T und Wurzeln W beschnitten werden. Dabei wird durch die winkelförmige Anordnung der festen Schneiden 84 und 86 verhindert, daß die Triebe T bzw. Wurzeln W der beweglichen Schneide 88 ausweichen.

Sobald der Wagen 22 mit der genannten Pflanze P den Endbereich des Förderers 12 erreicht, läuft der Lösehebel 78 auf das Steuerglied 80 auf mit der Folge, daß die Pflanze P von den Bügeln 64 freigegeben wird und aus der Gabel 26 und Aufnahme 28 herausfällt, sobald der betreffende Wagen 22 sich am Ende des Förderers 12 abwärtsbewegt. Dort ist ein Abstreifer 102 angeordnet, der dafür sorgt, daß die Pflanze P sich mit Sicherheit vom Wagen 22 löst und auf einen nicht dargestellten weiteren Förderer oder in einen Behälter fällt.

## Patentansprüche

1. Anlage zum Vorbereiten von Pflanzen für das Verpacken, mit
- einem Förderer (12), auf dem gabelförmige Halterungen (30) für je eine Pflanze (P) hintereinander angeordnet sind,
- Vorrichtungen (40-46) zum Behandeln aus den Halterungen (30) herausragender Teile (T, W) der Pflanzen, und
- Vorrichtungen 64, 66, 68, 73 zum Niederdrücken der Pflanzen (P) in den Halterungen (30),
dadurch **gekennzeichnet,** daß
- mindestens eine Bindevorrichtung (40, 42) zum Zusammenbinden abstehender Teile (T, W) strauchförmiger, in je einer der Halterungen (30) gehaltener Pflanzen (P) und mindestens eine Schneidevorrichtung (44, 46) zum Kürzen abstehender Teile (T, W) diese Pflanzen (P) vorgesehen sind, und
- jede Halterung (30) zum Niederdrücken der in ihr gehaltenen strauchförmigen Pflanze (P) mindestens einen Bügel (64) aufweist der um eine Querachse schwenkbar ist, durch eine Feder (73) im Sinne einer Öffnungsbewegung vorgespannt ist und mit einem Gesperre (66, 68) in verschiedenen Schießstellungen feststellbar ist.

2. Anlage nach Anspruch 1,
dadurch **gekennzeichnet,** daß jeder Bügel (64) mit einem Steuerglied (72) verbunden ist und daß in einem Anfangsbereich des Förderers (12) ein Betätigungsglied (74) angeordnet ist, das auf das Steuerglied (72) einwirkt, um den zugehörigen Bügel (64) in Schließrichtung zu schwenken.

3. Anlage nach Anspruch 1 oder 2,
dadurch **gekennzeichnet,** daß in einem Endbereich des Förderers (12) ein Steuerglied (80) zum Lösen der Gesperre (66, 68) angeordnet ist.

4. Anlage nach einem der Ansprüche 1 bis 3,
dadurch **gekennzeichnet,** daß die bzw. jede Schneidevorrichtung (44, 46) ein stillstehendes Messer (82) mit zwei in Bewegungsrichtung des Förderers (12) konvergierende Schneiden (84, 86) sowie ein mit diesen beiden Schneiden (84, 86) zusammenwirkendes bewegliches Messer (90) aufweist.

5. Anlage nach einem der Ansprüche 1 bis 4,
dadurch **gekennzeichnet,** daß die bzw. jede Schneidevorrichtung (44, 46) auf einem Schlitten (94) angeordnet ist, der quer zur Bewegungsrichtung (A) des Förderers (12) zwischen einer dem Förderer (12) benachbarten Arbeitsstellung und einer von ihm entfernten Ruhestellung hin- und herbewegbar ist.

6. Anlage nach Anspruch 5,
dadurch **gekennzeichnet,** daß die Arbeitsstellung einstellbar ist.

7. Anlage nach einem der Ansprüche 1 bis 6,
dadurch **gekennzeichnet,** daß neben dem Förderer (12) ein Auffangbecken (50) angeordnet ist, von dem Heißwachsfontänen (48) zum Benetzen der Triebe (T) ausgehen.

## Claims

1. An assembly for preparing plants for packing, comprising
- a conveyor (12) on which fork-shaped retainers (30) for a plant (P) each are arranged in succession,
- means (40 - 46) for treating parts (T,W) of the plants (P) projecting from the retainers (30), and
- means (64, 66, 68, 73) for pressing down the plants (P) in the retainers (30),
**characterized** in that
- at least one binder means (40,42) for tying together projecting parts (T,W) of bushy plants (P) held in a respective one each of the retainers (30) and at least one cutter means (44,46) are provided for shortening projecting parts (T,W) of those plants (P), and
- each retainer (30) comprises at least one bow (64) to press down the bushy plant (P) held by it, said bow being pivotable about a transverse axis, further being biased by a spring (73) in the sense of an opening movement, and being adapted to be locked in different closing positions by a ratched mechanism (66,68).

2. The assembly as claimed in claim 1, characterized in that each bow (64) is connected to a control member (72), and that an actuating member (74) is disposed in a starting range of the conveyor (12) to act on the control member (72) so as to pivot the corresponding bow (64) in the direction of closing.

3. The assembly as claimed in claim 1 or 2, characterized in that a control member (80) is arranged in a final range of the conveyor (12) to release the ratchet mechanism (66,68).

4. The assembly as claimed in one of claims 1 to 3, characterized in that the or each cutter means (44,46) comprise(s) a stationary knife (82) with two blades (84,86) which converge in the direction of movement of the conveyor (12) as well as a movable knife (90) which cooperates with those two blades (84,86).

5. The assembly as claimed in one of claims 1 to 4, characterized in that the or each cutter means (44,46) are/is mounted on a carriage (94) which is movable back and forth transversely of the direction of movement (A) of the conveyor (12) between an operative position adjacent the conveyor (12) and an inoperative position remote from the same.

6. The assembly as claimed in claim 5, characterized in that the operative position is adjustable.

7. The assembly as claimed in one of claims 1 to 6, characterized in that a collecting pan (50) is disposed beside the conveyor (12) from which pan hot wax fountains (48) start for wetting the shoots (T).

## Revendications

1. Installation de conditionnement de plantes en vue de leur emballage, avec:
- un dispositif de transport (12) sur lequel des supports (30) en forme de fourche, reprenant chacun une plante (P), sont disposés les uns derrière les autres,
- des dispositifs (40-46) de traitement des parties (T, W) des plantes débordant des supports (30), et
- des dispositifs (64, 66, 68, 73) destinés à repousser les plantes (P) dans les supports (30),
caractérisée en ce que
- sont prévus au moins un dispositif de liage (40, 42) destiné à lier ensemble les parties débordantes (T, W) des plantes (P) emmêlées et maintenues chacune dans un des supports (30), et au moins un dispositif de découpe (44, 46) destiné à raccourcir les parties débordantes (T, W) de ces plantes (P), et en ce que
- chaque support (30) présente en vue de repousser la plante (P) emmêlée qu'il maintient un arceau (64) pivotant autour d'un axe transversal, placé sous la tension d'un ressort (17) dans le sens de son ouverture et dont les différentes positions de fermeture sont définies par un dispositif d'encliquetage (66, 68).

2. Installation selon la revendication 1, caractérisée en ce que chaque arceau (64) est relié à un élément de commande (72), et en ce qu'au début du dispositif de transport (12) est installé un élément d'actionnement (74) agissant sur l'élément de commande (72) pour incliner l'arceau (64) correspondant en direction de sa fermeture.

3. Installation selon la revendication 1 ou 2, caractérisée en ce que vers une extrémité du dispositif de transport (12) est disposé un élément de commande (80) destiné à libérer le dispositif d'encliquetage (66, 68).

4. Installation selon l'une des revendications 1 à 3, caractérisée en ce que le dispositif de découpe (44, 46) ou chacun des dispositifs de découpe présente un couteau fixe (82) avec deux lames convergeant dans la direction du déplacement du dispositif de transport ( 12), ainsi qu'un couteau mobile (90) coopérant avec ces deux lames (84, 86).

5. Installation selon l'une des revendications 1 à 4, caractérisée en ce que le dispositif de découpe (44, 46) ou chacun des dispositifs de découpe est installé sur un chariot (94) pouvant se déplacer transversalement à la direction (A) du déplacement du dispositif de transport ( 12), dans les deux sens entre une position de travail, voisine du dispositif de transport (12), et une position de repos éloignée de ce dernier.

6. Installation selon la revendication 5, caractérisée en ce que la position de travail est réglable.

7. Installation selon l'une des revendications 1 à 6, caractérisée en ce qu'à côté du dispositif de transport (12) est installée une cuve de reprise (50) d'où partent des distributeurs de cire chaude destinés à mouiller les dispositifs d'entraînement (T).
